# EUROPÄISCHE PATENTANMELDUNG

(11) **EP 0 839 728 A1**
(43) Veröffentlichungstag der Anmeldung: **06.05.1998**
(21) Anmeldenummer: 97115387.9
(22) Anmeldetag: 05.09.1997
(51) Int. Cl.: B65D 5/465

(54) **Verpackung zur Aufnahme eines Staubsaugers**

(30) Priorität: 31.10.1996 DE 29618923 U; 09.12.1996 DE 19651022
(71) Anmelder: AEG Hausgeräte GmbH, 90429 Nürnberg (DE)
(72) Erfinder: Stettner, Gerhard, Dipl.-Ing., 90768 Fürth (DE); Rietzke, Manfred, 90574 Rosstal (DE); Tillmanns, Jörg, Dipl.-Ing., 90439 Nürnberg (DE)

(57) **Zusammenfassung**

Die Erfindung betrifft eine Verpackung zur Aufnahme eines Geräts, insbesondere eines Staubsaugers, wobei an einer der Seiten eines aus recycelbarem Material hergestellten mehrseitigen Behälters ein einem Griff 7 des im Behälter aufgenommenen Geräts gegenüberliegender Durchbruch 9 vorgesehen ist, so daß der Griff 7 durch den Durchbruch 9 zum Tragen des Geräts mit Verpackung greifbar ist.

## Beschreibung

Die Erfindung betrifft eine Verpackung zur Aufnahme eines Geräts, insbesondere eines Staubsaugers.

Als Verpackung zur Aufnahme eines Geräts, insbesondere eines Staubsaugers, werden nach dem Stand der Technik sechsseitige Kästen aus Karton verwendet. Um das Tragen derartiger Kästen zu erleichtern, sind an deren Seiten mehrere Durchbrüche vorgesehen, in welche mit den Händen eingegriffen werden kann. Diese Durchbrüche können mit vorgestanzten ausbrechbaren Verschlüssen verschlossen sein.

Der Nachteil derartiger Verpackungen besteht darin, daß beim Tragen des Kastens unter Zuhilfenahme der Durchbrüche die Last des im Kasten aufgenommenen Geräts über den Karton abgetragen wird. Wegen der relativ geringen Festigkeit des Kartons reist die Verpackung im Bereich der Durchbrüche bisweilen aus, so daß es zum Absturz des Kastens und damit zur Beschädigung des Geräts kommen kann. Des weiteren ist nachteilig, daß die Durchbrüche so angeordnet und ausgebildet sind, daß zum Tragen solcher Verpackungen stets zwei Durchbrüche gegriffen werden müssen, so daß keine Hand freibleibt.

Aufgabe der vorliegenden Erfindung ist es, die Nachteile nach dem Stand der Technik zu beseitigen. Insbesondere soll eine Verpackung angegeben werden, die sich einfach und sicher tragen läßt sowie einen vollwertigen Schutz des darin aufgenommenen Geräts gewährleistet.

Diese Aufgabe wird durch die Merkmale der Ansprüche 1, 12, 23 und 24 gelöst. Zweckmäßige Weiterbildungen der Erfindung ergeben sich aus den Merkmalen der Ansprüche 2 bis 11 und 13 bis 22.

Nach einer ersten erfindungsgemäßen Lösung ist bei einer Verpackung zur Aufnahme eines Geräts, insbesondere eines Staubsaugers, an einer der Seiten eines aus recycelbarem Material hergestellten mehrseitigen Behälters ein einem Griff des im Behälter aufgenommenen Geräts gegenüberliegender Durchbruch vorgesehen, so daß der Griff durch den Durchbruch zum Tragen des Geräts mit Verpackung greifbar ist.

Da der Griff des in der Verpackung aufgenommenen Geräts unmittelbar durch den erfindungsgemäßen Durchbruch greifbar ist, wird nunmehr die Last des Geräts nicht mehr über den Karton, sondern unmittelbar abgetragen. Es kann daher nicht mehr zum Ausreißen der Verpackung kommen. Wegen des unmittelbaren Lastabtrags kann des weiteren auf eine Mehrzahl von Durchbrüchen verzichtet werden. Somit ist es möglich, das verpackte Gerät mit einer Hand sicher zu greifen und bequem zu tragen.

Nach einem vorteilhaften Ausgestaltungsmerkmal ist der Behälter ein sechsseitiger Kasten mit einer Ober- und einer Unterseite sowie zwei langen und zwei kurzen Seiten. Die Oberseite kann mindestens einen schwenkbaren Abschnitt zum Öffnen des Kastens aufweisen. Der Durchbruch ist vorteilhafterweise in einer der langen Seiten vorgesehen; diese Seite ist insbesondere stabiler ist als die zum Öffnen des Kastens mit einem schwenkbaren Abschnitt versehene Oberseite.

Zweckmäßigerweise ist der Durchbruch in der Nähe der Unterkante der langen Seite und insbesondere in der Nähe einer der Seitenkanten der langen Seite vorgesehen. Diese "außer-mittige" Anordnung des Durchbruchs hat den Vorteil, daß die erfindungsgemäße Verpackung beim Tragen nicht unter Kraftaufwand vom Körper weggehalten werden muß; sie kann mit hohem Tragekomfort am lotrecht hängenden Arm getragen werden.

Nach einem weiteren Ausgestaltungsmerkmal ist die Verpackung aus Karton, insbesondere aus Wellpappe; hergestellt. Der Durchbruch kann mit einem, vorzugsweise vorgestanzten, ausbrechbaren Verschluß versehen sein, wobei der Verschluß eine vorzugsweise randlich angeordnete Öffnung zum Ausbrechen desselben aufweisen kann. Das Vorsehen eines ausbrechbaren Verschlusses hat den Vorteil, daß während der Lagerung eine Verschmutzung des in der erfindungsgemäßen Verpackung aufgenommenen Geräts vermieden wird. Durch die am Verschluß vorgesehene Öffnung kann bsp. ein Finger zum Ausbrechen bzw. Ausreißen eingesteckt werden.

Nach einem weiteren Ausgestaltungsmerkmal ist zwischen dem Gerät und der Oberseite des Kastens ein Zubehörkasten angeordnet, wobei vier Außenseiten des Zubehörkastens an den Innenseiten der langen und kurze Seiten anliegen. Somit kann es während des Tragens nicht zu einem Verrutschen des Zubehörkastens in der Verpackung und damit zur Veränderung des Schwerpunkts kommen.

Das Gerät ist zweckmäßigerweise innerhalb der Verpackung so aufnehmbar, daß der Griff und der gegenüberliegende Durchbruch sich oberhalb des Schwerpunkts der Verpackung mit darin aufgenommenem Gerät befinden.

Nach einer zweiten Lösung der erfindungsgemäßen Aufgabe ist bei einer Verpackung zur Aufnahme eines Geräts, insbesondere eines Staubsaugers, vorgesehen, daß an einer der Seiten eines aus recyclebarem Material hergestellten mehrseitigen Behälters ein im Behälter aufgenommenes Griffelement einem Durchbruch gegenüberliegt, so daß das Griffelement durch den Durchbruch zum Tragen des Geräts mit Verpackung gereifbar ist. - In diesem Fall kann die erfindungsgemäße Verpackung auch dann einfach und sicher getragen werden, wenn am zu verpackenden Gut selbst kein Griff vorgesehen ist.

Vorteilhafterweise ist der Durchbruch in der Mitte einer der Seiten vorgesehen. Das Griffelement kann stabförmig ausgebildet sein, wobei die Länge des Griffelements größer als der diagonale Durchmesser des Durchbruchs ist. Bei dem Griffelement kann es sich insbesondere um ein Staubsaugerrohr handeln. - In dieser Ausgestaltung liegt bsp. ein diagonal zu der Seite mit dem Durchbruch im Kasten angeordnetes Staubsaugerrohr dem Durchbruch gegenüber und kann durch diesen gegriffen werden.

Erfindungsgemäß ist des weiteren die Verwendung eines an einem Gerät vorgesehenen Griffs oder eines Staubsaugerrohrs als Griffelement zum Tragen der erfindungsgemäßen Verpackung vorgesehen. - Die erfindungsgemäße Verwendung ermöglicht eine einfache und kostengünstige Herstellung einer Verpackung, wobei das darin verpackte Gerät bzw. Gut mit einer Hand sicher zu greifen und bequem zu tragen ist und gleichzeitig ein Ausreißen der Verpackung beim Tragen, insbesondere von schweren Geräten, vermieden wird.

In der Zeichnung sind Ausführungsbeispiele der erfindungsgemäßen Verpackung dargestellt. Es zeigen
- Fig. 1: eine perspektivische Ansicht eines ersten Ausführungsbeispiels,
- Fig. 2: eine erste schematische Schnittansicht des in Fig. 1 gezeigten Ausführungsbeispiels,
- Fig. 3: eine zweite schematische Schnittansicht des in Fig. 1 gezeigten Ausführungsbeispiels,
- Fig. 4: eine dritte schematische Schnittansicht des in Fig. 1 gezeigten Ausführungsbeispiels, und
- Fig. 5: eine perspektivische Ansicht eines zweiten Ausführungsbeispiels.

In den Fig. 1 bis 4 ist eine perspektivische Ansicht sowie Schnittansichten eines ersten Ausführungsbeispiels einer erfindungsgemäßen Verpackung gezeigt. Ein Kasten 1 weist eine Oberseite 2, eine Unterseite 3 sowie zwei lange und zwei kurze Seiten 4a, 4b und 5a, 5b, auf. Die Oberseite 2 ist aus mehreren schwenkbaren Abschnitten 6 gebildet. Der Kasten 1 ist in den Fig. 1 bis 4 in auf seiner langen Seite 4b liegender Stellung gezeigt.

Einem Griff 7 eines Staubsaugers 8 liegt ein Durchbruch 9 in der langen Seite 4a gegenüber. Der Durchbruch 9 erstreckt sich über die gesamte Öffnungsfläche einer am Staubsauger 8 benachbart zum Griff 7 eingeformten Griffmulde 10. Die Eckbereiche des im wesentlichen rechteckig geformten Durchbruchs 9 sind rund ausgebildet. Der Durchbruch 9 ist in der Nähe der Unterkante K1 der langen Seite 4a sowie in der Nähe der Seitenkante K2 angeordnet. - Zwischen der Oberseite 2 und dem Staubsauger 8 ist ferner ein Zubehörkasten 11 vorgesehen.

In Fig. 5 ist ein zweites Ausführungsbeispiel der erfindungsgemäßen Verpackung gezeigt. Ein Kasten 1 weist an seiner langen Seite 4a einen Durchbruch 9 auf. Der Durchbruch 9 ist im Gegensatz zum vorhergehenden Ausführungsbeispiel im wesentlichen mittig angeordnet. Ein Staubsaugerrohr 12 ist diagonal im Kasten 1 verstaut, so daß es durch den Durchbruch 9 gegriffen werden kann. Selbstverständlich kann das Staubsaugerrohr 12 auch in jeder anderen geeigneten Richtung, insbesondere parallel zur Seitenkante K2 oder zur Unterkante K1, angeordnet sein.

Die Funktion der gezeigten Vorrichtung ist die folgende:

Zum Tragen des im Kasten 1 aufgenommenen Staubsaugers 8 wird der daran vorgesehene Griff 7 durch den Durchbruch 9 gegriffen. Auf diese Weise wird beim Tragen die (relativ leichte) Last der Verpackung über das stabile Gehäuse des Staubsaugers 8, anstatt - wie bisher - die (relativ schwere) Last des Staubsaugers 8 über den weniger stabilen aus Karton hergestellten Kasten 1 abgetragen.

Anstatt des Griffs 7 kann auch ein Griffelement, wie ein Staubsaugerrohr 12, verwendet werden. In diesem Fall muß am Staubsauger selbst kein Griff vorgesehen sein.

### Bezugszeichenliste

- 1: Kasten
- 2: Oberseite
- 3: Unterseite
- 4a, b: lange Seite
- 5a, b: kurze Seite
- 6: schwenkbarer Abschnitt
- 7: Griff
- 8: Staubsauger
- 9: Durchbruch
- 10: Griffmulde
- 11: Zubehörkasten
- 12: Staubsaugerrohr

## Patentansprüche

1. Verpackung zur Aufnahme eines mit einem Griff (7) versehenen Geräts, insbesondere eines Staubsaugers (8), wobei an einer der Seiten (4a) eines insbesondere aus recyclebarem Material hergestellten mehrseitigen Behälters ein einem Griff (7) des im Behälter aufgenommenen Geräts gegenüberliegender Durchbruch (9) vorgesehen ist, so daß der Griff (7) durch den Durchbruch (9) zum Tragen des Geräts mit Verpackung greifbar ist.

2. Verpackung nach Anspruch 1, wobei der Behälter ein sechsseitiger Kasten (1) mit einer Ober- (2) und einer Unterseite (3) sowie zwei langen (4a, 4b) und zwei kurzen Seiten (5a, 5b) ist.

3. Verpackung nach Anspruch 2, wobei die Oberseite (2) mindestens einen schwenkbaren Abschnitt (6) zum Öffnen des Kastens (1) aufweist.

4. Verpackung nach Anspruch 3, wobei der Durchbruch (9) in einer der langen Seiten (4a) vorgesehen ist.

5. Verpackung nach Anspruch 4, wobei der Durchbruch (9) in der Nähe der Unterkante (K1) der langen Seite (4a) vorgesehen ist.

6. Verpackung nach Anspruch 5, wobei der Durchbruch (9) in der Nähe einer der Seitenkanten (K2) der langen Seite (4a) vorgesehen ist.

7. Verpackung nach einem der vorhergehenden Ansprüche, wobei die Verpackung aus Karton, insbesondere aus Wellpappe, hergestellt ist.

8. Verpackung nach einem der vorhergehenden Ansprüche, wobei der Durchbruch (9) mit einem ausbrechbaren Verschluß versehen ist.

9. Verpackung nach Anspruch 8, wobei der Verschluß eine, vorzugsweise randlich angeordnete, Öffnung zum Ausbrechen aufweist.

10. Verpackung nach einem der vorhergehenden Ansprüche 2 bis 9, wobei zwischen dem Gerät und der Oberseite (2) des Kastens (1) ein Zubehörkasten (11) angeordnet ist.

11. Verpackung nach Anspruch 10, wobei vier Außenseiten des Zubehörkastens (11) an den Innenseiten der langen (4a, 4b) und kurzen Seiten (5a, 5b) anliegen.

12. Verpackung zur Aufnahme eines Geräts, insbesondere eines Staubsaugers (8), wobei an einer der Seiten (4a) eines aus recyclebarem Material hergestellten mehrseitigen Behälters ein im Behälter aufgenommenes Griffelement einem Durchbruch (9) gegenüberliegt, so daß das Griffelement durch den Durchbruch (9) zum Tragen des Geräts mit Verpackung gereifbar ist.

13. Verpackung nach Anspruch 12, wobei der Behälter ein sechsseitiger Kasten (1) mit einer Ober- (2) und einer Unterseite (3) sowie zwei langen (4a, 4b) und zwei kurzen Seiten (5a, 5b) ist.

14. Verpackung nach Anspruch 13, wobei die Oberseite (2) mindestens einen schwenkbaren Abschnitt (6) zum Öffnen des Kastens (1) aufweist.

15. Verpackung nach Anspruch 14, wobei der Durchbruch (9) in einer der langen Seiten (4a) vorgesehen ist.

16. Verpackung nach einem der Ansprüche 12 bis 15, wobei der Durchbruch (9) in der Mitte einer der Seiten vorgesehen ist.

17. Verpackung nach einem der Ansprüche 12 bis 16, wobei das Griffelement stabförmig ausgebildet ist.

18. Verpackung nach einem der Ansprüche 12 bis 17, wobei die Länge des Griffelements größer ist als der diagonale Durchmesser des Durchbruchs (9).

19. Verpackung nach einem der Ansprüche 12 bis 18, wobei das Griffelement ein Staubsaugerrohr (12) ist.

20. Verpackung nach einem der Ansprüche 12 bis 19, wobei die Verpackung aus Karton, insbesondere aus Wellpappe, hergestellt ist.

21. Verpackung nach einem der Ansprüche 12 bis 20, wobei der Durchbruch (9) mit einem ausbrechbaren Verschluß versehen ist.

22. Verpackung nach Anspruch 21, wobei der Verschluß eine, vorzugsweise randlich angeordnete, Öffnung zum Ausbrechen aufweist.

23. Verwendung eines an einem Gerät vorgesehenen Griffs (7) zum Tragen der Verpackung nach einem der vorhergehenden Ansprüche 1 bis 11.

24. Verwendung eines Staubsaugerrohrs (12) als Griffelement zum Tragen der Verpackung nach einem der Ansprüche 12 bis 22.
